# EUROPÄISCHE PATENTANMELDUNG

(11) **EP 0 566 969 A2**
(43) Veröffentlichungstag der Anmeldung: **27.10.1993**
(21) Anmeldenummer: 93106017.2
(22) Anmeldetag: 14.04.1993
(51) Int. Cl.: H01R 43/28, H01R 43/24, H01B 7/00, B60R 16/02

(54) **Verfahren zur Herstellung eines Kabelbaums**

(30) Priorität: 16.04.1992 DE 9205489 U
(71) Anmelder: Leonische Drahtwerke AG, D-90402 Nürnberg (DE)
(72) Erfinder: Reichinger, Gerhard, W-8540 Rednitzhembach (DE)
(74) Vertreter: Tergau, Enno, Dipl.-Ing.

(57) **Zusammenfassung**

Verfahren zur Herstellung eines Kabelbaums, wobei in vorbereitenden Verfahrensschritten die Leitungen (10) zum einen mit Kontaktelementen (12) versehen werden (= Vorkontaktierung) und zum anderen in ihrer endgültigen Sollage zueinander angeordnet werden (= Vorkonfektionierung), wobei in einem einzigen letzten Verfahrensschritt eine sowohl die Kontaktelemente (12) als auch die Leitungen (10) umhüllende integrale Ummantelung (2) angeformt wird sowie insbesondere ein nach diesem Verfahren hergestellter Kabelbaum mit Leitungen (10), die einerseits mit Kontaktelementen (6,12) versehen sind und die andererseits in einer definierten Relativlage zueinander angeordnet sind, mit einem oder mehreren, die Leitungen (10) umschließenden Formkörpern zur dauerhaften Fixierung der Leitungen (10) in ihrer Relativlage zueinander und mit Kupplungsteilen (1,7,26) im Bereich der Kontaktelemente (6,12), wobei eine sowohl als Formkörper als auch als Kupplungsteil (1,7,26) wirksame integrale Ummantelung vorgesehen ist.

## Beschreibung

Gegenstand einer Erfindung ist ein Verfahren zur Herstellung eines Kabelbaums mit den Verfahrensschritten gemäß dem Oberbegriff des Anspruchs 1. Gegenstand einer weiteren Erfindung ist ein erfinderisch weitergebildeter Kabelbaum gemäß dem Oberbegriff des unabhängigen Anspruchs 6.

Die eingangs genannten Kabelbäume werden vorzugsweise als Kabelsätze in Automobile eingebaut. Es sind jedoch auch vielfältige andere Verwendungsmöglichkeiten für Kabelbäume denkbar, beispielsweise der Einbau in Wasser- und Luftfahrzeuge sowie eine Verwendung im Anlagenbau. Eine besonders vorteilhafte Ausbildung eines Kabelbaums ist in der
**EP-B-0 288 752**
beschrieben. Dieser bekannte Kabelbaum weist mehrere im Kabelbaum gebündelte und von einem Formkörper umschlossene Leitungen auf. Die Besonderheit des dort beschriebenen Kabelbaums besteht darin, daß der die Leitungen umschließende Formkörper aus mehreren Teilbereichen mit hinsichtlich ihrer Elastizität unterschiedlichen Werkstoffen besteht. Der große Vorteil dieser Werkstoffauswahl besteht darin, daß der Formkörper sowohl Bereiche mit hoher Elastizität als auch Bereiche mit geringer Elastizität aufweist. Die Bereiche mit hoher Elastizität sind an sogenannten Sollbiegestellen des Formkörpers erwünscht, während die Bereiche mit geringer Elastizität vorzugsweise im sogenannten vorgefertigten Montagebereich eingesetzt werden. Fertigungstechnisch günstig ist, daß die Leitungen mit den verschiedenen Formkörperwerkstoffen umspritzt bzw. umschäumt werden können. Vorteilhaft ist zudem, daß dieser bekannte Kabelbaum sehr raumökonomisch verpackt werden kann und aufgrund seiner Montagefreundlichkeit sehr kostengünstig montierbar ist.

Die aus der EP-B-0 288 752 bekannten Kabelbäume bestehen ebenso wie sonstige bekannte Kabelbäume im wesentlichen aus den erwähnten, im Kabelbaum gebündelten Leitungen, aus Kontaktelementen an den Leitungsenden und aus Kupplungsteilen zum Verbindung mit weiteren Kabelbäumen und/oder zum Anschließen an einen Versorger und/oder Verbraucher. Die Herstellung bekannter Kabelbäume beinhaltet im wesentlichen folgende Fertigungsschritte:
Zunächst werden von praktisch endlos aufgewickelten Kabelrollen mit vorzugsweise einadrigen Kabeln Kabelabschnitte abgelängt. Diese Kabelabschnitte bilden im Kabelbaum die Leitungen und haben nach dem Ablängen die gewünschte Leitungs-Sollänge. Üblicherweise ist jeder Leitung eine eigene Isolierungshülle zugeordnet. Diese Isolierungshülle entspricht der bekannten Kabelisolierung auf der Kabelrolle. Die Isolierungshülle dient sowowhl zur Isolierung gegen unerwünschte mechanische Einflüsse als auch zur Isolierung gegen unerwünschte elektrische Einflüsse.

Die auf Sollänge abgelängten Leitungen werden in einem nächsten Verfahrensschritt vorkontaktiert. Hierzu werden die Leitungen an ihren Enden abisoliert. Die abisolierten Enden werden sodann mit Kontaktelementen kontaktierend verbunden. Dieses Anschlagen der Kontaktelemente an die Leitungen kann beispielsweise durch Löten, Krimpen, Klemmen, Schweißen o.dgl. erfolgen.

Anschließend werden die so mit Kontaktelementen versehenen Enden mit Kupplungsteilen verbunden. Diese Kupplungsteile sind in der Regel entweder als Stecker oder als Steckdose ausgebildet. Zur Herstellung derartiger als Stecker oder Steckdose ausgebildeter Kupplungsteile sind unterschiedliche Herstellungsverfahren bekannt. Außerdem sind auch mannigfaltige Ausführungsformen mit unterschiedlichem technischen Aufbau von Kupplungsteilen und insbesondere Steckern und Steckdosen bekannt.

Gemeinsam ist allen bekannten Herstellungsverfahren für Kabelbäume, daß die Fertigung der Kupplungsteile stets in einem separaten Fertigungsschritt erfolgt. Erst wenn die vorkontaktierten Leitungen an Kupplungsteile angeschlossen sind, werden die verschiedenen Leitungsbündel vorkonfektioniert, d.h. sie werden in ihre erwünschte endgültige Relativlage zueinander gebracht. Wenn die einzelnen Leitungsstränge in ihrer Sollage zueinander angeordnet sind, wird bei den bekannten Herstellungsverfahren der die einzelnen Leitungsstränge umschließende Formkörper aufgespritzt oder aufgeschäumt.

Die Aufgabe der erstgenannten Erfindung besteht darin, das beschriebene Herstellungsverfahren zu vereinfachen, um Kabelbäume einfacher und kostengünstiger herstellen zu können. Diese Aufgabe wird durch die Einsparung eines Verfahrensschritts gemäß der Gesamtkombination der Verfahrensschritte nach dem Anspruch 1 gelöst.

Bei den mit dem bekannten Herstellungsverfahren hergestellten Kabelbäumen wird besonders auf die Feuchtigkeitsdichtigkeit der Übergangsbereiche zwischen dem die Leitungen umschließenden Formkörper und den Kupplungsbereichen geachtet. Hier kommt es insbesondere auf die Längsdichtigkeit an, weil in Leitungslängsrichtung defekte Dichtstellen Kapillarkräfte erzeugen, die jeden Feuchtigkeitsangriff sofort in das Formkörperinnere hineinziehen und dort hinein weiterleiten. Der zweiten genannten Erfindung liegt somit die Aufgabe zugrunde, die Längsdichtigkeit bei den eingangs genannten Kabelsätzen weiter zu verbessern. Diese Aufgabe ist durch die Merkmalskombination des Anspruchs 6 gelöst.

In einem ersten Beschreibungsteil soll nun das erfinderische Herstellungsverfahren nach den Ansprüchen 1 bis 5 mit seinen Vorteilen beschrieben werden. In einem anschließenden Teil soll der erfindungsmäßige Kabelbaum nach den Ansprüchen 6 bis 17 beschrieben werden.

Die erfinderische Vereinfachung des Herstellungsverfahrens besteht darin, daß zwar weiterhin eine Vorkontaktierung der Leitungen mit Kontaktelementen und eine Vorkonfektionierung der Leitungen erfolgt. Hierbei ist es sowohl möglich, die Leitungen zuerst mit den Kontaktelementen zu versehen und anschließend vorzukonfektionieren oder die Leitungen zunächst in ihre endgültige Relativlage zueinander vorzukonfektionieren und anschließend mit den Kontaktelementen zu versehen.

Die Erfindung besteht in der Zusammenfassung des Verfahrensschritts Steckerfertigung mit dem Verfahrensschritt Aufbringung des Formkörpers. Die vorkontaktierten und vorkonfektionierten Leitungen werden hierzu mit einer integralen Ummantelung versehen. Diese integrale Ummantelung ist im Bereich der Kontaktelemente zugleich als Kupplungsteil wirksam. Sowohl die Kupplungsteile als auch die Formkörper werden also von der Ummantelung gebildet und diese Ummanteilung wird in einem einzigen Verfahrensschritt gefertigt. Die durch den Wegfall eines Verfahrensschritts bedingte Kostenersparnis ist evident.

Nach Anspruch 2 ist es vorteilhaft, die vorkontaktierten und vorkonfektionierten Leitungen zunächst in ein Formwerkzeug einzubringen und die intergrale Ummantelung im letzten Verfahrensschritt zu gießen. Hierbei wird der gesamte Kabelbaum bis hin zu seinen Enden mit den Kontaktelementen umgossen. Das Formwerkzeug weist hierfür die notwendigen Halterungselemente für eine sichere Positionierung der einzelnen Leitungen und insbesondere ihrer mit den Kontaktelementen versehenen Enden auf. Anspruch 3 betrifft alternativ dazu ein Herstellverfahren für die Ummantelung durch Umschäumen der Leitungen. Hier wird wiederum mit einem einzigen Schuß Schaummaterial in das Formwerkzeug eingeschossen zur Umschäumung der Leitungen und der Kontaktelemente.

Im Bereich der Kupplungsteile besteht von Haus aus das Problem, daß die als Stecker, Steckdosen, Steckerhülsen oder Steckerbuchsen ausgestalteten Kupplungsteile ortsfest so positioniert und ausgerichtet sein müssen, daß eine schnelle und kontaktsichere Montage, mit zunehmendem Maße auch Robotermontage, gewährleistet ist. Hierfür ist eine gewisse Steifigkeit der Kupplungsteile erforderlich. Vorzugsweise sind an den Anschlußstellen die Kupplungsteile des Versorgers oder Verbrauchers und des Kabelbaum nach dem Schloß-Schlüssel-Prinzip komplementär zueinander ausgebildet. Dies bedeutet, daß beispielsweise am Kabelbaum ein Stecker und am Verbraucher eine Steckdose oder umgekehrt vorhanden ist. Hierbei müssen beide Kupplungsteile derart steif ausgebildet sein, daß sie jeweils komplementär zueinander ausgebildete und zusammenwirkende Führungsflächen aufweisen. Es muß hierbei auf alle Fälle verhindert werden, daß ein Stecker beim Einschieben in die Steckdose, Steckhülse oder Steckbuchse verkantet und die elektrische Kontaktierung auf diese Weise nicht zustandekommt. Insbesondere bei elektronischen Bauteilen sind Stecker mit einer Vielzahl von axial vorstehenden Kontaktstiften bekannt. Hier kann die Funktion des Kabelbaums schon dann gestört sein, wenn ein Kontaktstift in die ihm zugeordnete Buchse nicht einrastet. Dieses Erfordernis der Mindeststabilität führte bei den bislang bekannten Herstellungsverfahren auch immer wieder zur separaten Fertigung der Kupplungsteile. Nach Anspruch 4 ist dieses Problem dadurch gelöst, daß im Bereich der Kontaktelemente bei der Vorkonfektionierung zusätzliche Fixierelemente angeordnet werden. Nach dem Aufbringen der Ummantelung schleifen diese Fixierelemente die Ummantelung in den Kupplungsbereichen derart aus, daß die geforderte Mindeststabilität gewährleistet ist. So ist es beispielsweise möglich, sogenannte Fixierplatten in die Ummantelung einzubringen. Allerdings ist es genauso möglich, dreidimensionale, gehäuseförmige Fixierelemente in die Ummantelung einzubringen. Diese Fixierelemente können in ihrer Geometrie wiederum einem herkömmlichen Steckergehäuse entsprechen. Das erfindungsmäßige Herstellungsverfahren kann auch so abgewandelt werden, daß die Fixierelemente erst nachträglich an der fertigen integralen Ummantelung des Kabelbaums angebracht werden.

Nach Anspruch 5 ist das Herstellungsverfahren noch dadurch zweckmäßig erweiterbar, daß die vorkonfektionierten Leitungen mit bewehrungsartigen Versteifungskörpern versehen werden. Diese bewehrungsartigen Versteifungskörper sind beim fertigen mit der Ummantelung versehenen Kabelbaum dann als Armierung wirksam. Wesentlich und wichtig ist beim erfinderischen Herstellungsverfahren, daß die gesamte Ummantelung des Kabelbaums bis zu den Kontaktierungsstellen der Leitungen integral in einem einzigen Fertigungsvorgang gegossen oder geschäumt wird.

Nachfolgend ist der vorzugsweise mittels des eingangs geschilderten Verfahrens gefertigte, erfinderische Kabelbaum nach Anspruch 6 beschrieben:
Dieser Kabelbaum weist im wesentlichen die mit Kontaktelementen und Kupplungsteilen versehenen Leitungen auf, die in einer definierten Relativlage zueinander angeordet sind, wobei die intergrale Ummantelung sowohl als Formkörper für den Kabelbaum als auch als Kupplungsteil wirksam ist. Mit dieser in einem einzigen Fertigungsgang hergestellten Ummantelung wird von vornherein die Bildung der zu vermeidenden Leckstellen vermieden. Durch die Vermeidung der Leckstellen sind auch die unerwünschten Wirkungen der Kapillarkräfte im Bereich der Leckstellen beseitigt. Der so hergestellte Kabelbaum ist somit feuchtigkeitsdicht.

Die Führung des Ummantelungswerkstoffs in die unmittelbare Nähe der Kontaktelemente hat weiter den Vorteil, daß die Kupplungsteile ein geringeres Bauvolumen aufweisen und somit einerseits der Werkstoffverbrauch wirksam gesenkt wird und andererseits raumsparendere Konstruktionen ermöglicht sind. Insbesondere läßt sich damit auch Einbauraum am Fahrzeug, d.h. am Montageobjekt, einsparen. Zudem erleichtert das geringere Bauvolumen die Montierbarkeit des Kabelbaums und spart auch letztlich Gewicht, was sich wiederum auf die gesamte Gewichstsbilanz des Montageobjekts, beispielsweise des Kraftfahrzeugs, auswirkt.

Zudem entfallen kostspielige und leckanfällige Klebestellen völlig, weil die Ummantelung die Leitungen korsettartig bis zu den Kontaktelementen bzw. den Kupplungsteilen umschließt.

Gegenstand des Anspruch 7 ist eine aus gegosenem PU-Material bestehende Ummantelung. Alternativ dazu ist nach Anspruch 8 eine aus einem Schaumwerkstoff bestehende Ummantelung vorgesehen. Vorteilhaft bei dieser Ummantelung aus einem Schaumwerkstoff ist die höhere Innenelastizität des Kabelbaums. Dies ist montagetechnisch vorteilhaft, wenn beispielsweise aus einem Stecker vorstehende Kontaktstifte zur besseren Montierbarkeit axial leicht schwenkbar sein sollen.

Die Vorteile einer Ummantelung mit Teilbereichen unterschiedlicher Flexibilität sind in der eingangs genannten EP-B-0 288 752 ausführlich beschrieben. Alternativ dazu können auch konventionelle, armierungsartige Versteifungskörper in der Ummantelung vorgesehen sein.

Die Ansprüche 11 bis 16 betreffen teilweise erfinderische und teilweise vorteilhaft zweckmäßige Aus- und Weiterbildungen von Fixierelementen im Bereich der Kupplungsteile. Ebenfalls in der EP-B 0 288 752 sind Einbausituationen beschrieben, bei denen im Bereich der Kupplungsteile eine hohe Flexibilität bzw. Biegbarkeit des Kupplungsteilmantels bzw. des an den Kupplungsteilmantel unmittelbar angrenzenden Umhüllungsmantelbereichs des Kabelbaums erwünscht sind. Diese Forderung kann so weit gehen, daß die Positionierungsstabilität der zueinander komplementär, nach dem Schloß-Schlüssel-Prinzip ausgebildeten Kupplungsteile nicht ausreichend gewährleistet ist. Zur Lösung dieses Problems ist in Anspruch 12 vorgeschlagen, dem in der Ummantelung des Kabelbaums integrierten Steckerkörper eine Fixierplatte vorzusetzen. Diese Fixierplatte ist mit Bohrungen versehen, welche Durchtrittsöffnungen für die Kontaktstifte eines Steckers bilden. Ebenso können die Bohrungen als Durchtrittsöffnungen für Aufnahmebuchsen oder Aufnahmehülsen von Steckdosen dienen. Nach Anspruch 13 können die Durchtrittsöffnungen hierbei so dimensioniert sein, daß die Kontaktstifte die Durchtrittsöffnungen mit radialem Abstand zu den Durchtrittsöffnungsrändern durchsetzen, so daß der dadurch zwischen den Kontaktstiften und den Durchtrittsöffnungsrändern entstehende Zwischenraum durch die Zwischenlage von Teilen der integralen Ummantelung ausfüllbar ist. Der Ummantelungswerkstoff kann hierbei labil, also elastisch sein, um eine gewisse Auslenkung der Kontaktstifte in radialer Richtung zu ermöglichen.

Nach Anspruch 14 können die Fixierelemente entweder Bestandteil des von der integralen Ummantelung umschlossenen integralen Bauteils sein oder alternativ dazu nach Anspruch 15 hinterher am Kabelbaum adaptiert werden. Es ist insbesondere bei sehr weichen und flexiblen Werkstoffen im Stecker- bzw. Steckdosenbereich möglich, ein Fixierelement oder sogar ein kleines Fixiergehäuse lose nach Art einer Zwischenleg- oder Beilegscheibe auf die Kontaktierungsteile aufzuschieben oder aufzusetzen oder zwischenzusetzen.

Vorteilhaft kann eine Fixierplatte durch Verkleben oder Verklipsen am Kabelbaum befestigt werden.

Anspruch 17 betrifft schließlich eine weitere Maßnahme zur Erhöhung der Feuchtigkeitsdichtigkeit. Durch die Verwendung von Werkstoffen für die Ummantelung einerseits und für die Isolierungshüllen der einzelnen Leitungen andererseits, die chemisch derart miteinander reagieren, daß sie im Montageendzustand eine stoffliche Verbindung eingehen, kann die Erfindungsidee der integralen Bauweise des Kabelbaums weiter perfektioniert werden. Dieser Stoffschluß der integralen Ummantelung mit den Isolierhüllen der Leitungen führt zu einer monolithischen Gesamtstruktur der Gesamtummantelung.

Anhand der Zeichnungsfiguren werden Ausführungsbeispiele mit zweckmäßigen Ausgestaltungen und Weiterbildungen der Erfindung erläutert. Es zeigen:
- Fig. 1: das Leitungsende eines erfindungsmäßigen Kabelbaums mit einem als Steckdose ausgebildeten Kupplungsteil in geschnittener Darstellung,
- Fig. 2: ein in Anpassung an das in Fig. 1 dargestellte Kupplungsteil als Stecker ausgebildetes Kupplungsteil in geschnittener Darstellung,
- Fig. 3: eine schematische Gesamtansicht eines gesamten Kabelbaums mit mehreren Kabelästen unterschiedlicher Querschnittsform und
- Fig. 4: die Darstellung eines als Rundstecker ausgebildeten Kupplungsteils mit vorgesetzter Fixierplatte.

Fig. 1 zeigt ein als Steckdose 1 ausgebildetes Kupplungsteil. Die Steckdose 1 besteht im wesentlichen aus der aus Schaumstoff oder Voll- bzw. Kompaktmaterial bestehenden integralen Ummantelung 2. Am Einsteckende 3 der Steckdose 1 sind die in Axialrichtung 4 verlaufenden Durchtrittsöffnungen 5 ausgebildet. Die Durchtrittsöffnungen 5 dienen als Aufnahmebuchsen für die Kontaktstifte 6 des in Fig. 2 dargestellten Steckers 7. Die Mittellängsachsen 8 der Durchtrittsöffnungen 5 verlaufen ebenfalls in Axialrichtung 4.

Rechtwinklig zur Axialrichtung 4 verläuft die Radialrichtung 9. In Radialrichtung 9 läuft ein aus fünf Leitungen 10 bestehendes Leitungsbündel in die Steckdose 1 hinein. Die Leitungen 10 sind jeweils mit einer schematisch angedeuteten Isolerumhüllung 11 versehen. An ihren den Durchtrittsöffnungen 5 zugewandten Enden sind die Leitungen 10 mit den als Einsteckbuchsen wirksamen Kontaktelementen 12 verbunden.

Die Kontaktelemente 12 und die Leitungen 10 sind in der integralen Ummantelung 2 fest eingebettet. Fig. 1 zeigt eine spezielle Ausführungsform eines Kabelbaums für folgenden besonderen Anwendungsfall. Dieser Kabelbaum liegt nach seiner Montage in Bereichen, in welche selbst im ungünstigsten Fall keinerlei Feuchtigkeit mehr eintreten kann. In derartigen Fällen wäre es eine Werkstoffverschwendung, den gesamten Kabelbaum mit der feuchtigkeitshemmenden Ummantelung zu versehen. In derartigen Fällen wird die Ummantelung aus den feuchtigkeitsgefährdeten Bereichen bis in die völlig feuchtigkeitsungefährdeten Bereiche hineingeführt, so daß sich der feuchtigkeitsungefährdete Bereich und die Ummantelung über eine gewisse Strecke überlappen. Es ist ist dies in Fig. 1 und Fig. 2 der schraffierte Bereich rechts von der Hilfslinie 13. Die Ummantelung 2 ist in diesen feuchtigkeitsungefährdeten Bereichen mit einem flanschartigen Abschluß 14 versehen. Die Leitungen 10 sind in dem feuchtigkeitsungefährdeten Bereich entweder nur von ihrer Isolierumhüllung 11 ummantelt oder mit einer Hilfsumhüllung 15 versehen. In solchen Fällen ist es also möglich, die Ummantelung bereits vor den trockenseitigen Leitungsenden enden zu lassen, so daß dann in den feuchtigkeitsungefährdeten Trockenbereichen die einzelnen Leitungen entweder ohne jegliche Ummantelung 2 vereinzelt geführt werden können oder mittels der Hilfsumhüllung 5 gebündelt geführt werden können.

Fig. 2 zeigt den erkennbar komplementär zur Steckdose 1 ausgebildeten Stecker 7. Der Stecker 7 ist in Axialrichtung 4 in die Steckdose 1 derart einschiebbar, daß die Kontaktstifte 6 nach dem Schloß-Schlüssel-Prinzip in die Kontaktbuchsen in den Durchtrittsöffnungen 5 eingreifen. Während bei der Steckdose 1 nach Fig. 1 die Kontaktbuchsen die Kontaktelemente 12 bilden, bilden beim Stecker 7 gemäß Fig. 2 die Kontaktstifte 6 die Kontaktelemente.

Beim Stecker 7 ragen die Kontaktstifte 6 aus der Wirkfläche 16 in Axialrichtung 4 hinaus. Die Wirkfläche 16 ist randseitig durch die ebenfalls in Axialrichtung 4 vorspringende Umrandung 17 begrenzt. Die Innenflächen 18 der Umrandung 17 sind hierbei als Führungsflächen ausgebildet. Die Steckdose 1 weist im Bereich ihres Einsteckendes 3 eine Stufe 19 auf. Der Bereich zwischen der Stufe 19 und dem Einsteckende 3 ist hier als Gleitfläche 20 derart ausgebildet, daß die Gleitfläche 20 der Steckdose 1 und die Innenflächen 18 der Umrandung 17 am Stecker 7 beim Zusammenschieben von Stecker 7 und Steckdose 1 nach Art einer Gleitführung aufeinander gleiten. Die Gleitfläche 20 der Steckdose 1 und die Innenflächen 18 der Umrandung 17 des Steckers 7 sind also als Montagehilfe beim Zusammenfügen von Stecker 7 und Steckdose 1 wirksam. Sowohl der Bereich der Steckdose 1 mit der Gleitfläche 20 als auch die Umrandung 17 am Stecker 7 können durch zusätzliche Fixierelemente in der integralen Ummantelung 2 ausgesteift sein.

Fig. 3 zeigt eine Übersichtszeichnung eines erfindungsmäßigen Kabelbaums. Hierbei weisen die einzelnen Kabelbaumäste 21,21a,21b,21c,21d unterschiedliche Querschnittsformen gemäß den Schnitten A-A, B-B und C-C auf. Der Kabelbaumast 21 entspricht dem Hauptstrang des Kabelbaums. Bei diesem Kabelbaumast 21 ist die integrale Ummantelung 2 in die drei Teilbereiche 22,22a und 22b unterteilt. Die Teilbereiche 22,22a und 22b weisen hier jeweils Werkstoffe mit unterschiedlicher Elastizität auf. Der linke Teilbereich 22 ist aus einem Werkstoff normaler Elastizität. Der mittlere Telbereich 22a weist eine sehr hohe Elastizität auf und ist zusätzlich mit einer Biegeperforation 23 versehen. Der rechte Teilbereich 22b ist schließlich als Verteilerweiche 24 wirksam. Die Verteilerweiche 24 besteht aus starrem Material. Von der Verteilerweiche 24 geht wiederum der Kabelbaumast 21a mit der Steckdose 1 gemäß Fig. 1 ab. Der Kabelbaumast 21 a weist hier gemäß dem Schnitt A-A eine ovale Querschnittsform auf.

Des weiteren geht von der Verteilerweiche 24 der Kabelbaumast 21d ab, welcher an seinem Ende den Stecker 7 gemäß Fig. 2 trägt. Schließlich geht von der Verteilerweiche 24 noch der Kabelbaumast 21 c mit endständiger Würfelsteckdose 25 ab. Die Würfelsteckdose 25 weist vier als Einsteckbuchsen 5 wirksame Durchtrittsöffnungen 5 auf. Die Würfelsteckdose 25 ist komplementär zu dem in Fig. 4 dargestellten Kupplungsteil 26 ausgestaltet. Die integrale Ummantelung 2 des den Stecker 7 tragenden Kabelbaumastes 21d entspricht genauso wie die integrale Ummantelung 2 des die Würfelsteckdose 25 tragenden Kabelbaumastes 21c der Ausgestaltung der integralen Ummantelung 2 im Bereich des in Fig. 3 links außen dargestellten Teilbereichs 22 des Kabelbaumastes 21 gemäß dem kreisrunden Querschnitt B-B. Ferner ist aus dem flexiblen, mit der Biegeperforation 23 versehenen Teilbereich 22a noch als Kabelbaumast 21b die lediglich eine Isolierumhüllung 11 aufweisende, an ihrem Freiende eine als Kontaktelement wirksame Kabelöse 27 tragende Leitung 10 vorgesehen. Diese die Kabelhülse 27 tragende Leitung 10 ist zur vorbeschriebenen Verlegung in einem Trockenbereich vorgesehen.

Fig. 4 zeigt schließlich das rundsteckerartig ausgebildete Kupplungsteil 26. Aus der Stirnseite 28 des Kupplungsteils 26 stehen in Axialrichtung 4 vier Kontaktstifte 6 ab. Die integrale Ummantelung 2 besteht über dem gesamten, in Fig. 4 dargestellten Bereich aus einem weichen und damit biegsamen Schaum- oder Vollmaterial. Demgegenüber ist auf die Stirnseite 28 des aus dem Werkstoff der integralen Ummantelung 2 gebildeten Kupplungsteils 26 eine gegenüber dem Ummantelungswerkstoff vergleichsweise harte formstabile Fixierplatte 29 aufgesetzt. Zur Verankerung in der Ummantelung 2 weist die Fixierplatte 29 an ihrer der Stirnseite 28 des Kupplungsteils 26 zugewandten Seite wenigstens einen Formvorsprung (nicht dargestellt) auf, der von dem Material der Ummantelung umgossen ist. Die Fixierplatte 29 weist außerdem vier Durchtrittsöffnungen 5 für die vier Kontaktstifte 6 auf. Der in Radialrichtung 9 verlaufende Durchmesser der Durchtrittsöffnungen 5 der Fixierplatte 29 ist hierbei deutlich größer als der Durchmesser in Radialrichtung 9 der Kontaktstifte 6. Die Kontaktstifte 6 durchsetzen die Durchtrittsöffnungen 5 in der Fixierplatte 29 somit mit einem isolierenden Radialabstand. Dieser Radialabstand ermöglicht ein Eindringen des Mantelwerkstoffes der integralen Ummantelung 2 in den durch den Radialabstand geschaffenen Ringbereich zwischen den Durchtrittsöffnungsrändern einerseits und den Kontaktstiften 6 andererseits. Die spannungsführenden Kontaktstifte 6 sind auf diese Weise einfach elektrisch von der Fixierplatte 29 isoliert.

Andererseits gefährdet die hohe Elastizität des Werkstoffs der integralen Ummantelung in den Ringbereichen nicht die Positioniergenaugkeit der Kontaktstifte 6, weil diese Ringstärke des die Kontaktstifte 6 umgebenden Ringes aus dem Werkstoff der integralen Ummantelung 2 relativ gering ist, so daß die stabilisierende Wirkung der Fixierplatte 29 nahezu vollständig erhalten bleibt. Der Lochinnenumfang umgibt den Mantelwerkstoff im Umfassungsbereich hierbei korsettartig, was eine konzentrische Halterung der Kontaktelemente, im Ausführungsbeispiel der Kontaktstifte 6 bewirkt. Durch die Hilfspfeile 30 ist eine gewisse restliche radiale Beweglichkeit, insbesondere Schwenkbarkeit, der Kontaktstifte 6 angedeutet. Diese relativ geringe Beweglichkeit dient zur Kompensation eventuell auftretender Fertigungstoleranzen auf der Seite des rundsteckerartigen Kupplungsteils 26 einerseits und der dazu komplementär gestalteten Würfelsteckdose 25 andererseits. Das in Fig. 4 dargestellte rundsteckerartige Kupplungsteil 26 und die in Fig. 3 dargestellte Würfelsteckdose 25 wirken wiederum nach dem Schlüssel-Schloß-Prinzip zusammen.

### Bezugszeichenliste

- 1: Steckdose
- 2: integrale Ummantelung
- 3: Einsteckende
- 4: Axialrichtung
- 5: Durchtrittsöffnung
- 6: Kontaktstift
- 7: Stecker
- 8: Mittellängsachse
- 9: Radialrichtung
- 10: Leitung
- 11: Isolierumhüllung
- 12: Kontaktelement
- 13: Hilfslinie
- 14: Abschluß
- 15: Hilfsumhüllung
- 16: Wirkfläche
- 17: Umrandung
- 18: Innenfläche
- 19: Stufe
- 20: Gleitfläche
- 21,21a,21b,21c,21d: Kabelbaumast
- 22,22a,22b: Teilbereich
- 23: Biegeperforation
- 24: Verteilerweiche
- 25: Würfelsteckdose
- 26: Kupplungsteil
- 27: Kabelöse
- 28: Stirnseite
- 29: Fixierplatte
- 30: Hilfspfeil

## Patentansprüche

1. Verfahren zur Herstellung eines Kabelbaums, wobei in vorbereitenden Verfahrensschritten die Leitungen (10)
- mit Kontaktelementen (12) versehen werden (= Vorkontaktierung) und
- in ihrer endgültigen Sollage zueinander angeordnet werden (= Vorkonfektionierung),
dadurch gekennzeichnet,
daß in einem einzigen letzten Verfahrensschritt eine sowohl die Kontaktelemente (12) als auch die Leitungen (10) umhüllende integrale Ummantelung (2) angeformt wird.

2. Verfahren nach Anspruch 1,
dadurch gekennzeichnet,
- daß die vorkontaktierten und vorkonfektionierten Leitungen (10) in ein Formwerkzeug eingebracht werden und
- im letzten Verfahrensschritt in das Formwerkzeug ein aus zwei Komponenten bestehendes gießfähiges PU-Vollmaterial eingebracht wird zur Schaffung einer Ummantelung (2).

3. Verfahren nach Anspruch 1,
dadurch gekennzeichnet,
- daß die vorkontaktierten und vorkonfektionierten Leitungen (10) in ein Formwerkzeug eingebracht werden und
- daß im letzten Verfahrensschritt in das Formwerkzeug Schaummaterial eingeleitet wird zur Schaffung einer Ummantelung (2) aus Schaumwerkstoff.

4. Verfahren nach einem der Ansprüche 1 bis 3,
dadurch gekennzeichnet,
daß im Bereich der Kontaktelemente (6,12) bei der Vorkonfektionierung zusätzliche Fixierelemente (29) angeordnet werden.

5. Verfahren nach einem der Ansprüche 1 bis 4,
dadurch gekennzeichnet,
daß bei der Vorkonfektionierung die Leitungen (10) mit bewehrungsartigen Versteifungskörpern versehen werden.

6. Insbesondere mit dem Verfahren nach einem der Ansprüche 1 bis 5 hergestellter Kabelbaum,
- mit Leitungen (10),
-- die mit Kontaktelementen (6,12) versehen sind und
-- die in einer definierten Relativlage zueinander angeordnet sind,
- mit einem oder mehreren, die Leitungen (10) umschließenden Formkörpern zur dauerhaften Fixierung der Leitungen (10) in ihrer Relativlage zueinander und
- mit Kupplungsteilen (1,7,26) im Bereich der Kontaktelemlente (6,12)
gekennzeichnet durch
eine sowohl als Formkörper als auch als Kupplungsteil (1,7,26) wirksame integrale Ummantelung (2).

7. Kabelbaum nach Anspruch 6,
dadurch gekennzeichnet,
daß die Ummantelung (2) aus einem aus zwei Komponenten bestehenden PU-Vollmaterial besteht.

8. Kabelbaum nach Anspruch 6,
dadurch gekennzeichnet,
daß die Ummantelung (2) aus einem Schaumwerkstoff besteht.

9. Kabelbaum nach einem oder mehreren der vorhergehenden Ansprüche,
dadurch gekennzeichnet,
daß die Ummantelung (2) Teilbereiche (22,22a,22b) mit unterschiedlicher Flexibilität aufweist.

10. Kabelbaum nach einem oder mehreren der vorhergehenden Ansprüche,
dadurch gekennzeichnet,
daß in die Ummantelung bewehrungsartige Versteifungskörper eingebracht sind.

11. Kabelbaum nach einem oder mehreren der vorhergehenden Ansprüche,
gekennzeichnet durch
zusätzliche Fixierelemente (29) im Bereich der Kupplungsteile (1,7,26).

12. Kabelbaum nach einem oder mehreren der vorhergehenden Ansprüche,
gekennzeichnet durch
- ein als Stecker (7) ausgebildetes Kupplungsteil (26) mit axial abstehenden Kontaktstiften (6) und
- eine den Steckerkörper stirnseitig begrenzende, scheibenförmige Fixierplatte (29) mit Durchtrittsöffnungen (5) für die Kontaktstifte (6).

13. Kabelbaum nach Anspruch 12,
dadurch gekennzeichnet,
daß die Kontaktstifte (6) die Durchtrittsöffnungen (5) mit radialem Abstand zu den Durchtrittsöffnungsrändern durchsetzen unter Zwischenlage von Teilen der integralen Ummantelung (2).

14. Kabelbaum nach einem oder mehreren der vorhergehenden Ansprüche,
dadurch gekennzeichnet
daß die Fixierelemente (29) von der integralen Ummantelung (2) mit umschlossen sind zur Bildung eines integralen Bauteils.

15. Kabelbaum nach einem oder mehreren der vorhergehenden Ansprüche,
dadurch gekennzeichnet
daß die Fixierelemente nachträglich - vorzugsweise formschlüssig - an den Kupplungsteilen (26) montierbar sind.

16. Kabelbaum nach einem oder mehreren der vorhergehenden Ansprüche,
dadurch gekennzeichnet
daß die Fixierelemente (29) zugleich als dreidimensionales Steckergehäuse wirksam sind.

17. Kabelbaum nach einem oder mehreren der vorhergehenden Ansprüche,
dadurch gekennzeichnet
- daß die Leitungen (10) jeweils separate Isolierumhüllungen (11) aufweisen und
- daß der Werkstoff einer oder mehrerer Isolierumhüllungen (11) mit dem Werkstoff der Ummantelung (2) chemisch reagiert zur stoffschlüssigen Verbindung zwischen Isolierumhüllungswerkstoff und Ummantelungswerkstoff.
